# EUROPÄISCHE PATENTSCHRIFT

(11) **EP 0 336 246 B1**
(45) Veröffentlichungstag und Bekanntmachung des Hinweises auf die Patenterteilung: **23.12.1992**
(21) Anmeldenummer: 89105344.9
(22) Anmeldetag: 25.03.1989
(51) Int. Cl.: A63G 25/00

(54) **Freizeitanlage mit einer Fahrbahn und wenigstens einem Motorfahrzeug**
Amusement arrangement with a roadway and at least a motor car
Dispositif de divertissement avec une piste de roulage et au moins un véhicule à moteur

(30) Priorität: 02.04.1988 DE 3811323
(43) Veröffentlichungstag der Anmeldung: 11.10.1989
(73) Patentinhaber: Koschwitz, Heinz, D-76275 Ettlingen (DE)
(72) Erfinder: Koschwitz, Heinz, D-76275 Ettlingen (DE)
(74) Vertreter: Geitz, Heinrich, Dr.-Ing.

(56) Entgegenhaltungen:
- DE-A- 1 603 167
- GB-A- 268 297
- GB-A- 1 239 925

## Beschreibung

Die Erfindung betrifft eine Freizeitanlage mit einer Fahrbahn für Motorfahrzeuge (Minicars) und mit wenigstens einem auf dieser Fahrbahn einsetzbaren, von Vorwärtsfahrt auf Rückwärtsfahrt und umgekehrt umschaltbaren Fahrzeug, bei der die Fahrbahn mit einer Signaleinrichtung ausgerüstet ist und zumindest eine vorgegebene Fahrspur mit einem längs dieser verlegten Signalgeber aufweist und das Fahrzeug mit einem Signale des Signalgebers aufnehmenden Empfangssystem sowie mit einer auf derartige Signale ansprechenden Steuereinrichtung ausgerüstet ist.

Freizeitanlagen dieser Art sind bereits als "AutoskooterAnlagen" und "Go-Kart-Rennanlagen" bekannt, die vornehmlich von Schaustellern betrieben werden und auf Jahrmärkten, Messen oder ähnlichen Veranstaltungen anzutreffen sind.

Bei den "Autoskooter-Anlagen" werden auf einer zumeist von erhöhten Banden umgebenen Fläche elektromotorisch angetriebene Kleinfahrzeuge eingesetzt, die über einen Stromabnehmer von einem über der Fahrbahn aufgespannten Versorgungsnetz mit elektrischer Energie versorgt und von einem Piloten wahllos über die Verkehrsfläche gesteuert werden.

Die sogenannten "Go-Kart-Rennanlagen" unterscheiden sich davon durch in aller Regel als Rundkurse ausgebildete Fahrbahnen, die gleichfalls zumeist mit erhöhten seitlichen Banden versehen sind, und durch die Verwendung von steuerbaren Kleinfahrzeugen mit in aller Regel Brennkraftmaschinenantrieb.

Kennzeichnend für diese vorbekannten Freizeitanlagen ist, daß die Fahrbahnen nur begrenzte Flächen- oder Längenausdehnung haben und daß der jeweilige Pilot sein Fahrzeug weitgehend wahllos über die Fahrbahn steuert.

In der GB-A-1 239 925 ist aber auch schon bei einer Freizeitanlage der oben angegebenen Art vorgeschlagen worden, längs einer umlaufenden und in sich geschlossenen Fahrbahn einen Signalgeber zu verlegen und die auf der Fahrbahn einzusetzenden Fahrzeuge mit einer beim Abkommen von der Fahrbahn ansprechenden Steuereinrichtung auszurüsten. Ferner ist bei der Freizeitanlage nach dieser Druckschrift in der Fahrbahn eine quer zur Fahrtrichtung verlaufende Induktionsschleife verlegt, mittels der ein Operator ein Signal setzen kann, das von einem entsprechenden Empfangssystem eines Fahrzeugs beim Überfahren der Induktionsschleife aufgenommen wird und dann die Energieversorgung des Fahrzeugs unterbricht.

Auch für diese Freizeitanlage ist kennzeichnend, daß der Pilot sein Fahrzeug nur weitgehend wahllos über die Fahrbahn steuert.

Demgegenüber soll durch die Erfindung die eingangs angegebene Freizeitanlage so verbessert werden, daß der Pilot eines diese Freizeitanlage benutzenden Motorfahrzeugs zu einer "bewußten" Fahrweise gezwungen wird und etwaige Fahrfehler sich merkbar auf den Fahrbetrieb auswirken und diesen beeinträchtigen.

Gelöst ist diese Aufgabe dadurch, daß bei der Freizeitanlage nach dem Oberbegriff des Patentanspruchs 1 das Empfangssystem des Fahrzeugs eine auf Seitenabweichungen von der vorgegebenen Fahrspur ansprechende Antenne umfaßt, die sich quer zur Fahrtrichtung erstreckt und mit jeweils in vorbestimmten Abständen voneinander angeordneten Sensoren zum Erfassen der vom Signalgeber ausgehenden Signale ausgerüstet ist, daß die Sensoren der Antenne auf einen Zentralrechner geschaltet sind, der beim Auftreten von Seitenabweichungen anzeigenden Signalen außermittiger Sensoren die ihrerseits in Abhängigkeit von derartigen Signalen und damit in Abhängigkeit vom Ausmaß aufgetretener Seitenabweichungen die Fahrgeschwindigkeit bis hin zum Stillstand mindernde Steuereinrichtung ansteuert, und daß die Steuereinrichtung beim Umschalten von Vorwärtsfahrt auf Rückwärtsfahrt außer Funktion gesetzt wird.

Während bei den Freizeitanlagen nach dem Stande der Technik der Pilot eines Fahrzeugs die Fahrbahn wahllos bzw. lediglich dem Richtungsverlauf folgend befahren kann, handelt es sich bei der Erfindung um eine Anlage mit einer längs der Fahrbahn vorgegebenen Fahrspur, in der ein Signalgeber verlegt ist, und mit einem eine Empfangs- und Steuereinrichtung aufweisenden Fahrzeug, das bei Abweichungen von der vorgegebenen - optimalen - Fahrspur seine Fahrgeschwindigkeit bis hin zum Stillstand verlangsamt.

Angesichts dieser Ausbildung der Fahrbahn einerseits und des Motorfahrzeugs andererseits führen Lenkfehler des Piloten zu Geschwindigkeitsreduzierungen und gegebenenfalls zum Fahrzeugstillstand. Hingegen findet keinerlei Behinderung des Fahrbetriebs statt, solange das Motorfahrzeug die Fahrbahn längs der vorgegebenen Fahrspur befährt. Eine Verlangsamung der Fahrgeschwindigkeit kann der Pilot nur durch Lenkkorrekturen hin zur vorgegebenen - optimalen - Fahrspur ausgleichen und bei einer Seitenabweichung, die zum Fahrzeugstillstand geführt hat, gelingt die Fortsetzung der Fahrt nur, indem der Pilot auf Rückwärtsfahrt umschaltet und das Fahrzeug rückwärts wieder in die vorgegebene Fahrspur einfährt. Erst danach kann wieder die Vorwärtsfahrt aufgenommen werden.

Vorteilhafte Ausgestaltungen der Erfindung sind in den nachgeordneten Patentansprüchen angegeben.

So hat es sich als besonders vorteilhaft und kostengünstig erwiesen, wenn die Fahrbahn und das Fahrzeug mit einem Magnetsteuersystem ausgerüstet sind und der längs der vorgegebenen Fahrspur verlegte Signalgeber als Magnetstreifen ausgebildet ist. Dieser Magnetstreifen kann in einfacher Weise auf der Oberfläche der Fahrbahn verlegt, insbesondere auf die Fahrbahnoberfläche aufgeklebt sein.

Bei einer sinnvollen Weiterbildung erfaßt der Zentralrechner gleichzeitig die von benachbarten Sensoren der Antenne empfangenen Signale und gibt in Abhängigkeit davon, wie etwa der Signalstärke der von den einzelnen Sensoren erfaßten Signale, ein aufgetretene Seitenabweichungen von der vorgegebenen optimalen Fahrspur anzeigendes Fehlersignal zum Ansteuern der Steuereinrichtung ab.

Eine andere Weiterbildung sieht vor, daß der Zentralrechner die von benachbarten Sensoren der Antenne empfangenen Signale des Signalgebers innerhalb eines vorbestimmten Schwankungsbereichs gegeneinander abgleicht, hingegen beim Überschreiten des Schwankungsbereichs das die Steuereinrichtung ansteuernde Fehlersignal bildet, und daß eine Abweichungen vom normalen Fahrbetrieb anzeigende Vorrichtung vorgesehen ist. Bei dieser Vorrichtung kann es sich um einen beim Auftreten eines Fehlersignals vom Zentralrechner außer Betrieb setzbaren optischen und/oder akustischen Signalgeber handeln, der mithin dem Piloten eines derartigen Fahrzeugs solange normalen Fahrbetrieb signalisiert, wie sich das Fahrzeug innerhalb eines vorbestimmten Toleranzbereichs auf der vorgegebenen Fahrspur befindet.

Eine Ausführungsform der Erfindung soll nachstehend anhand der beigefügten Zeichnung erläutert werden.
In schematischen Ansichten zeigen:
- Fig. 1: eine ausschnittsweise Ansicht einer erfindungsgemäßen Anlage mit einer Fahrbahn und einem auf dieser eingesetzten Motorfahrzeug (Minicar) und
- Fig. 2: den Aufbau des Empfangssystems und der Steuereinrichtung des im übrigen nicht dargestellten Motorfahrzeugs.

Längs der in Fig. 1 ausschnittsweise veranschaulichten Fahrbahn 10 erstreckt sich eine etwa der Breite der einzusetzenden Motorfahrzeuge entsprechend bemessene Fahrspur 11, die in der Zeichnung schraffiert dargestellt ist. Diese Fahrspur erstreckt sich zwischen zwei ebenfalls in Richtung der Längserstreckung der Fahrbahn verlaufenden, vergleichsweise schmalen Fahrbahnstreifen 12, 12', die ebenfalls schraffiert angedeutet und ihrerseits von äußeren Fahrbahnrandstreifen 13, 13' eingeschlossen sind.

In der Mitte der Breitenerstreckung der Fahrspur 11 ist ein Signalgeber einer fahrbahnseitigen Signaleinrichtung in Form eines auf die Fahrbahnoberfläche aufgeklebten Magnetstreifens 15 verlegt und das in Fig. 1 schematisch in der Fahrspur der Fahrbahn angedeutete Motorfahrzeug 16 ist mit einem Empfangssystem ausgerüstet, das am Fahrzeugbug eine sich quer zur Fahrzeuglängsachse erstreckende Antenne 17 besitzt. Die Antenne erstreckt sich im wesentlichen über die gesamte Breite des Motorfahrzeugs und ist - wie Fig. 2 zeigt - mit mehreren in Richtung ihrer Längserstreckung in untereinander gleichen Abständen angeordneten Sensoren 18, 18' zum Abtasten des vom Magnetstreifen 15 ausgehenden Magnetfeldes als Signal ausgerüstet. Bei präzisem Befahren der Fahrspur 11 befindet sich ein mittlerer Sensor 18 der Antenne 17 im wesentlichen senkrecht über dem als Signalgeber dienenden Magnetstreifen 17 und bei auftretenden Seitenabweichungen gelangen je nach Richtung der Seitenabweichungen die beidseitig von dem mittleren Sensor 18 angeordneten Sensoren 18' der Antenne in den Bereich des Magnetstreifens.

Die Sensoren 18, 18' der Antenne sind auf einen Zentralrechner 20 geschaltet, der gleichzeitig die von benachbarten Sensoren empfangenen Signale erfaßt. Bei mittigem Befahren der Fahrspur 11 überwiegen naturgemäß die von dem zentralen Sensor 18 und den diesen unmittelbar benachbarten Sensoren empfangenen Signale und der Zentralrechner gleicht innerhalb eines vorbestimmten Toleranzbereiches diese Signale gegeneinander ab. Wenn indessen der erwähnte Toleranzbereich überschritten und von weiter seitlich angeordneten Sensoren 18' kommende Signale Seitenabweichungen von der vorgegebenen Fahrspur anzeigen, bildet der Zentralrechner ein Fehlersignal, das eine Steuereinrichtung 22 des Fahrzeugs ansteuert, die ihrerseits in Abhängigkeit von der Stärke des Fehlersignals die Drehzahl des Antriebsmotors 24 des Fahrzeugs und damit die Fahrgeschwindigkeit bis hin zum Fahrzeugstillstand mindert. Wenn auftretende Seitenabweichungen ein vorbestimmtes Maß überschreiten, betätigt darüber hinaus die Steuereinrichtung 24 eine Bremse 25 und löst eine zum Fahrzeugstillstand führende Vollbremsung aus, die nur durch Umschalten des Fahrzeugs von Vorwärtsfahrt auf Rückwärtsfahrt wieder aufhebbar ist.

Bei Fahrzeugen mit Brennkraftmaschinenantrieb kann die Minderung der Fahrgeschwindigkeit in Abhängigkeit von auftretenden Fehlersignalen durch Drosselung der Kraftstoffzufuhr und bei elektromotorisch angetriebenen Fahrzeugen beispielsweise durch Drosselung der Betriebsspannung herbeigeführt werden. Im Rahmen der Erfindung könnte die Steuereinrichtung 22 auch auf ein Übertragungsorgan einwirken, wie beispielsweise eine Strömungsmittelkupplung.

Wenn das Motorfahrzeug 16 (Minicar) in der aus Fig. 1 ersichtlichen Weise die Fahrspur 11 mit im wesentlichen senkrecht über dem Magnetstreifen 15 stehendem mittleren Sensor 18 der Antenne 17 befährt, zeigt ein in Fig. 2 angedeuteter optischer und/oder Signalgeber 26 den Zustand "Normalfahrt" an. Diese Signalanzeige bleibt auch innerhalb eines vorbestimmten Toleranzbereichs bei geringfügigen seitlichen Abweichungen des Fahrzeugs in Funktion, wird aber beim Überschreiten des vorgegebenen Toleranzbereichs außer Betrieb gesetzt. Letztere zeigt dem Piloten eines derartigen Fahrzeugs die Abweichung von der vorgegebenen - optimalen - Fahrspur an.

Beim Auftreten derartiger Seitenabweichungen, die zu einer Außerbetriebsetzung des vorgenannten Signalgebers, bei dem es sich im einfachsten Falle um eine Signallampe handeln kann, führen, befindet sich das Fahrzeug teilweise in einem der die vorgegebene Fahrspur 11 beidseitig begrenzenden Fahrbahnstreifen 12, 12' und in Abhängigkeit vom Ausmaß der aufgetretenen seitenabweichung bewirkt die ihrerseits durch ein Fehlersignal des Zentralrechners 20 angesteuerte Steuereinrichtung 22 eine Minderung der Fahrtgeschwindigkeit. Bei größer werdenden Seitenabweichungen überfährt das Fahrzeug die die vorgegebene Fahrspur 11 begrenzenden Fahrbahnstreifen 12, 12' und gelangt in den Bereich eines der äußeren Fahr-Fahrbahnrandstreifen 13, 13' mit der Folge, daß die Antenne 17 sich dann außerhalb des Empfangsbereichs der von dem Magnetstreifen 15 ausgehenden Signale befindet. Das vom Zentralrechner 20 gebildete Fehlersignal erreicht dann seinen Maximalwert und in Abhängigkeit davon löst die Steuereinrichtung 22 die bereits erwähnte Vollbremsung aus. Das Fahrzeug 16 kommt somit zum Stillstand. Eine Fortsetzung des Fahrbetriebs ist nur in der Weise möglich, daß das Motorfahrzeug von Vorwärtsfahrt auf Rückwärtsfahrt umgeschaltet, rückwärts wieder in die vorgegebene Fahrspur 11 eingefahren und dann nach erneutem Umschalten die Vorwärtsfahrt wieder aufgenommen wird.

## Patentansprüche

1. Freizeitanlage mit einer Fahrbahn für Motorfahrzeuge (Minicars) und mit wenigstens einem auf dieser Fahrbahn einsetzbaren, von Vorwärtsfahrt auf Rückwärtsfahrt und umgekehrt umschaltbaren Fahrzeug, bei der die Fahrbahn mit einer Signaleinrichtung ausgerüstet ist und zumindest eine vorgegebene Fahrspur mit einem längs dieser verlegten Signalgeber aufweist und das Fahrzeug mit einem Signale des Signalgebers aufnehmenden Empfangssystem sowie mit einer auf derartige Signale ansprechenden Steuereinrichtung ausgerüstet ist,
dadurch gekennzeichnet,
daß das Empfangssystem des Fahrzeugs (16) eine auf Seitenabweichungen von der vorgegebenen Fahrspur (11) ansprechende Antenne (17) umfaßt, die sich quer zur Fahrtrichtung erstreckt und mit jeweils in vorbestimmten Abständen voneinander angeordneten Sensoren (18, 18') zum Erfassen der vom Signalgeber (15) ausgehenden Signale ausgerüstet ist, daß die Sensoren der Antenne auf einen Zentralrechner (20) geschaltet sind, der beim Auftreten von Seitenabweichungen anzeigenden Signalen außermittiger Sensoren (18') die ihrerseits in Abhängigkeit von derartigen Signalen und damit in Abhängigkeit vom Ausmaß aufgetretener Seitenabweichungen die Fahrgeschwindigkeit bis hin zum Stillstand mindernde Steuereinrichtung (22) ansteuert, und daß die Steuereinrichtung beim Umschalten von Vorwärtsfahrt auf Rückwärtsfahrt außer Funktion gesetzt wird.

2. Anlage nach Anspruch 1, dadurch gekennzeichnet,
daß die Fahrbahn (10) und das Motorfahrzeug (16) mit einem Magnetsteuersystem ausgerüstet sind und daß der längs der vorgegebenen Fahrspur (11) verlegte Signalgeber als Magnetstreifen (15) ausgebildet ist.

3. Anlage nach Anspruch 2, dadurch gekennzeichnet,
daß der Magnetstreifen (15) auf der Oberfläche der Fahrbahn (10) verlegt, insbesondere auf die Fahrbahnoberfläche aufgeklebt ist.

4. Anlage nach Anspruch 1, dadurch gekennzeichnet,
daß der Zentralrechner (20) gleichzeitig die von benachbarten Sensoren (16, 18') der Antenne (17) empfangenen Signale des Signalgebers (15) erfaßt und in Abhängigkeit davon, wie etwa der Signalstärke der von den einzelnen Sensoren erfaßten Signale, ein aufgetretene Seitenabweichungen von der vorgegebenen - optimalen - Fahrspur anzeigendes Fehlersignal zum Ansteuern der Steuereinrichtung (22) bildet.

5. Anlage nach Anspruch 4, dadurch gekennzeichnet,
daß der Zentralrechner (20) die von benachbarten Sensoren (18, 18') der Antenne (17) empfangenen Signale des Signalgebers (15) innerhalb eines vorbestimmten Schwankungsbereichs gegeneinander abgleicht, hingegen beim Überschreiten des vorgenannten Schwankungsbereichs das die Steuereinrichtung (22) ansteuernde Fehlersignal bildet, und daß eine Abweichungen vom normalen Fahrbetrieb anzeigende Vorrichtung (26) vorgesehen ist.

6. Anlage nach Anspruch 5, dadurch gekennzeichnet,
daß es sich bei der Abweichungen vom normalen Fahrbetrieb anzeigenden Vorrichtung um einen beim Auftreten eines vom Zentralrechner (22) ausgehenden Fehlersignals außer Betrieb setzbaren optischen und/oder akustischen Signalgeber (26) handelt.

## Claims

1. Recreational area with a roadway for motorized cars (minicars), with at least one vehicle assigned to this roadway, shiftable from forward to reverse and vice-versa, at which the road is provided with a signaling device, and at which a minimum of one given lane is equipped with a parallel running signal transmitter; the vehicle is equipped with a system to receive the transmitter signals and with an appropriate control device responsive to such signals;
the system is typified by:
the receiving system for the car (16) encompassing an antenna (17) to record lateral deviations from the determined track (11), at which the receiving system runs at a right angle to the driving direction and is equipped with sensors (18, 18') at a certain distance from each other, to receive signals from the signal transmitter (15) with the antenna sensors connected to a central processing unit (20); occurring lateral deviations are indicated by signals from the eccentric sensors (18') which on their part, interdependent from those signals and thus depending on the extent of occurring lateral deviations, actuate the control device (22) and decelerate the driving speed, even to a standstill, at which the control device is deactivated when shifting from forward to reverse gear.

2. The system included in Claim 1 is characterized by the fact that both the roadway (10) and the car (16) are equipped with a magnetic control system, at which the signal transmitter running alongside the given trick (11) is designed as a magnetic strip (15).

3. The system described in Claim 2 is typified by the magnetic strip (15) attached to the surface of the track (11), which means glued to the track surface.

4. The system specified in Claim 1 is characterized by the central processing unit (20) which simultaneously records the signals from the related sensors (18, 18') on the antenna (17) as well as the signals from the transmitter (15), and, interdependent from specific features, for instance the intensity of the signals recorded by the sensors concerned, creates an error signal to actuate the control device (22) when lateral deviations occur from the given - ideal - route.

5. The system described in Claim 4 embodies the central processing unit (20) which balances the signals received by the signal transmitter (15) from the related sensors (18, 18') on the antenna (17) within a predetermined range of variations, whereas it creates the error signal actuating the control device (22) when the fore mentioned fluctuation range is exceeded; the system is further furnished with an instrument (26) indicating deviations from normal operation,

6. The system described in Claim 5 is characterized as an indicating instrument designed as optical and/or acoustical signal transmitter (26) which is deactivated by an error signal actuated by the control processing unit (22) in case of deviations from normal operation.

## Revendications

1. Aire de loisirs avec une piste pour les véhicules à moteur (mini-voitures) et avec au moins un véhicule utilisable sur cette piste pouvant passer de la marche avant à la marche arrière et inversement, aire pour laquelle la piste est équipée d'un dispositif de signalisation et présente au moins une piste prescrite avec un transmetteur de signaux placé le long de celle-ci et le véhicule est équipé d'un système récepteur enregistrant les signaux du transmetteur de signaux ainsi que d'un dispositif de manoeuvre réagissant à ce type de signaux,
caractérisée par le fait
que le système récepteur du véhicule (16) comprend une antenne (17) réagissant aux déviations latérales par rapport à la voie prescrite (11) qui s'étend transversalement au sens de la marche et qui est équipée de détecteurs (18,18') disposés à certains intervalles les uns des autres pour enregistrer les signaux provenant du transmetteur de signaux (15), que les détecteurs de l'antenne sont reliés à un ordinateur central (20) qui, à l'apparition de signaux indiquant des déviations latérales des détecteurs excentriques (18'), commande le dispositif de manoeuvre (22) qui, en fonction de signaux de ce genre et ainsi en fonction des proportions des déviations latérales survenues, réduit la vitesse de marche jusqu'à l'arrêt, et que le dispositif de commande est mis hors service lors du passage de la marche avant à la marche arrière.

2. Aire selon la spécification 1, caractérisée par le fait que la piste (10) et le véhicule à moteur (16) sont équipés d'un système de commande magnétique et que le transmetteur de signaux placé le long de la piste (11) prescrite est monté sous la forme d'une bande magnétique (15).

3. Aire selon la spécification 2, caractérisée par le fait que la bande magnétique (15) est posée sur la surface de la piste (10), en particulier collée sur celle-ci.

4. Aire selon la spécification 1, caractérisée par le fait que l'ordinateur central (20) enregistre simultanément les signaux du transmetteur de signaux (15) reçus par les détecteurs (18, 18') voisins de l'antenne (17) et, qu'en fonction de l'intensité des signaux enregistrés par les détecteurs individuels par exemple, il forme un signal d'erreur indiquant l'apparition d'une déviation latérale par rapport à la voie prescrite - optimale - pour commander le dispositif de manoeuvre (22).

5. Aire selon la spécification 4, caractérisée par le fait que l'ordinateur central (20) égalise les signaux du transmetteur (15) reçus par les détecteurs voisins (18, 18') de l'antenne (17) à l'intérieur d'un secteur de variation prédéterminé, et en revanche forme le signal d'erreur commandant le dispositif de manoeuvre lorsque le secteur de variation susmentionné est dépassé, et qu'un dispositif (26) indiquant les déviations par rapport à la marche normale est prévu.

6. Aire selon la spécification 5, caractérisée par le fait que dans le cas du dispositif indiquant les déviations par rapport à la marche normale il s'agit d'un transmetteur de signaux (26) optique et/ou acoustique que l'on peut mettre hors service lors de l'apparition d'un signal d'erreur provenant de l'ordinateur central (22).
